# EUROPÄISCHE PATENTSCHRIFT

(11) **EP 3 752 370 B1**
(45) Veröffentlichungstag und Bekanntmachung des Hinweises auf die Patenterteilung: **03.09.2025**
(21) Anmeldenummer: 19700453.4
(22) Anmeldetag: 07.01.2019
(51) Int. Cl.: B41N 10/04

(54) **VERFAHREN ZUM HERSTELLEN EINES FARBÜBERTRAGUNGSMEDIUMS, INSBESONDERE DRUCKTUCH, INSBESONDERE DRUCKTUCH FÜR DEN OFFSET-DRUCK, GANZ BESONDERS DRUCKTUCH FÜR DEN TROCKENOFFSETDRUCK**
METHOD OF PREPARING AN INK TRANSFER MEDIUM, IN PARTICULAR PRINTING BLANKET, IN PARTICULAR PRINTING BLANKET FOR OFFSET PRINTING, VERY PARTICULARLY PRINTING BLANKET FOR DRY OFFSET PRINTING
MÉTHODE DE PRÉPARATION D'UN SUPPORT DE TRANSFERT D'ENCRE, NOTAMMENT BLANCHET, NOTAMMENT BLANCHET POUR L'IMPRESSION OFFSET, TOUT PARTICULIÈREMENT BLANCHET POUR L'IMPRESSION OFFSET À SEC

(30) Priorität: 16.02.2018 DE 102018202382
(43) Veröffentlichungstag der Anmeldung: 23.12.2020
(73) Patentinhaber: ContiTech Deutschland GmbH, 30175 Hannover (DE)
(72) Erfinder: LÖSCHNER, Jens, 30419 Hannover (DE); RASCHDORF, Torsten, 30419 Hannover (DE); GNASS, Markus, 30419 Hannover (DE); HEISE, Björn, 30419 Hannover (DE)
(74) Vertreter: Preusser, Andrea
(86) Internationale Anmeldenummer: PCT/EP2019/050208
(87) Internationale Veröffentlichungsnummer: WO 2019/158273

(56) Entgegenhaltungen:
- EP-A2- 0 372 719
- EP-A2- 2 789 472
- WO-A1-2017/144358
- JP-A- 2004 276 331
- JP-A- 2005 125 666
- JP-A- S63 303 796
- US-A1- 2008 057 188

## Beschreibung

Verfahren zum Herstellen eines Farbübertragungsmedium, insbesondere eines Drucktuchs, insbesondere eines Drucktuchs für den Offset-Druck, ganz besonders eines Drucktuchs für den Trockenoffsetdruck

Die vorliegende Erfindung betrifft ein Verfahren zum Herstellen eines Farbübertragungsmediums, insbesondere eines Drucktuchs, insbesondere eines Drucktuchs für den Offset-Druck, ganz besonders eines Drucktuchs für den Trockenoffsetdruck, gemäß des Patentanspruchs 1.

Es sind seit Langem verschiedene Verfahren zur Vervielfältigung von Druckvorlagen z.B. im Buchdruck, im Offsetdruck, im Tiefdruck, im Flexodruck und im Siebdruck bekannt, welche zusammenfassend als Drucktechnik bezeichnet werden können. Diese Drucktechniken können zur Massenfertigung von Druckerzeugnissen durch wiederholte Verwendung einer einzigen Druckvorlage verwendet werden.

Bei dem Offsetdruck handelt es sich um ein indirektes Flachdruckverfahren, welches als Drucktechnik am weitesten verbreitet im Bücher-, Zeitungs-, Werbe- und Verpackungsdruck ist. Bei indirekten Druckverfahren kommen die Druckplatte und der Druckträger nicht miteinander in Berührung. Die Farbe wird erst auf einen Gummituchzylinder und dann auf den Bedruckstoff als zu bedruckendes Medium übertragen. So wird die Druckplatte geschont und es kann eine breite Palette von Bedruckstoffen wie z.B. Papier, Karton, Kunststoff(folien), Glas und Keramik sowie Bleche bedruckt werden.

Eine besondere Anwendung des Offsetdrucks ist der Trockenoffsetdruck als indirektes Hochdruckverfahren. Mit dem Trockenoffsetdruck können konische oder zylindrische Formen wie z.B. Becher sowie Tuben und Eimer aus Kunststoff bedruckt werden.

Beim Offsetdruck bezeichnet das Gummituch oder auch das Drucktuch somit einen Zwischenträger, mit dem die Druckfarbe von der Druckplatte auf das zu bedruckende Medium wie z.B. auf einen Bedruckstoff übertragen wird. Dazu wird das Gummituch auf einen Gummituchzylinder oder auch kurz Gummizylinder gespannt, der zwischen dem Plattenzylinder mit der Druckplatte und dem Druck- oder Gegendruckzylinder mit dem Bedruckstoff betrieben wird. Beim Trockenoffsetdruck wird stattdessen das Gummituch auf einen Gummituchzylinder gespannt, welcher zwischen einem Klischeezylinder mit Hochdruckform und dem Druck- oder Gegendruckzylinder mit dem Bedruckstoff betrieben wird. Dabei wird zwischen kompressiblen und inkompressiblen Gummitüchern unterschieden.

Das Gummituch hat somit einen großen Einfluss auf die Qualität des Druckerzeugnisses, da die Übertragung der Druckfarbe auf den Bedruckstoff von dem Gummituch durchgeführt wird. Um einen optimalen Farbübertrag zu gewährleisten, muss daher die Dicke des Gummituchs, d.h. dessen radiale Stärke, auf ein vorbestimmtes Maß mit einer vorbestimmten sehr geringen Toleranz eingestellt werden. Beispielsweise werden in der Druckindustrie Drucktücher mit einer Dicke von 1.950 µm bei einer Toleranz von +/- 20 µm verwendet.

Üblicherweise wird die Dicke des Drucktuchs dadurch eingestellt, dass die radial nach außen zeigende Oberfläche der Deckplatte bzw. der Deckschicht des vulkanisierten Drucktuchs auf das vorbestimmte Maß heruntergeschliffen wird.

Nachteilig ist hierbei, dass die radial nach außen zeigende Oberfläche der Deckschicht als die Funktionsschicht des Drucktuchs gerade die Seite darstellt, welche der Farbübertragung dient. Somit kann durch das Schleifen auf der radial nach außen zeigenden Oberfläche der Deckschicht, welche auch als Druckseite der Deckschicht bezeichnet werden kann, eine Schleifstruktur ausgebildet werden, welche zumindest für einige Druckanwendungen unerwünscht sein kann, weil die Farbübertragung durch die Schleifstruktur beeinflusst und das Druckergebnis verschlechtert werden kann.

Nachteilig ist beim Schleifen der Druckseite der Deckschicht ferner, dass solange diese Oberfläche geschliffen wird, die Druckseite der Deckschicht nicht durch andere Methoden definiert eingestellt bzw. geprägt werden kann.

Nachteilig ist auch, dass die radial nach außen zeigende Oberfläche der Deckschicht beim Schleifen durch harte Fremdkörper, welche beim Schleifen zwischen das Drucktuch und das Schleifmaterial geraten können oder in der Deckschicht eingebettet sind, beschädigt werden kann. Auch kann während des weiteren Schleifvorgangs die Oberfläche der Deckschicht in diesem Bereich weniger geschliffen werden, so dass in diesem Bereich der ungeschliffenen Oberfläche der Deckschicht eine Erhebung verbleibt. Dies kann jeweils die radial nach außen zeigende Oberfläche der Deckschicht derart verändern, dass mit diesem Gummituch kein Druckprozess durchgeführt werden kann. Das Gummituch kann dann als Ganzes unbrauchbar und als Ausschuss zu betrachten sein.

Die EP 0 372 719 A2 beschreibt eine laminierte Drucktuch-Konstruktion, die mindestens eine Basislage und eine Oberflächenschicht umfasst, die auf eine Oberfläche davon laminiert ist, und wobei die gegenüberliegende Oberfläche der Basislage im Wesentlichen nicht texturiert ist, so dass, wenn sie auf einem Gummituchzylinder montiert ist, die Drücke, denen das Gummituch ausgesetzt ist, im Wesentlichen über die gesamte Oberfläche des Gummituchs in Kontakt mit dem Zylinder verteilt werden.

Die JP 2005 125666 A beschreibt zur Verringerung einer Dickenunebenheit einer Gummituchoberfläche ein Herstellungsverfahren für das Gummituch zum Drucken mit einer Druckschicht, die auf einer Substratschicht vorgesehen ist, umfasst einen Schritt des Integrierens der Substratschicht mit der Druckschicht und dann einen Schritt des Polierens einer hinteren Oberfläche der Substratschicht.

Die EP 2 789 472 A2 beschreibt ein Verfahren zur Herstellung eines Drucktuches bestimmter Dicke, das einen Träger in Form einer undehnbaren Grundschicht und einen Aufbau mit mindestens einer Zwischenschicht und einer Deckschicht aufweist, mit folgenden Verfahrensschritten: es wird ein bahnförmiger Träger bereitgestellt, der bahnförmige Träger wird mit einem bahnförmigen Aufbau verbunden, so dass ein bahnförmiger Verbund entsteht, nach Herstellung des Verbundes wird eine Oberfläche des Verbundes solange geschliffen, bis der Verbund die gewünschte Dicke aufweist, von dem bahnförmigen Verbund wird das Drucktuch abgetrennt.

Die WO 2017/144358 A1 beschreibt ein Gummituch für einen Druckzylinder einer Druckmaschine, umfassend mindestens eine obere Druckschicht aus kompaktem elastomerem Material, mindestens eine untere Schicht mit einer Kontaktfläche, die mit dem Druckzylinder in Kontakt steht, und mindestens eine Gewebeverstärkungsschicht, die zwischen der oberen Schicht und der unteren Schicht angeordnet ist, wobei die untere Schicht aus expandiertem elastomerem Material besteht.

Die JP S63 303796 A beschreibt, dass, um eine Druckoberfläche zu erhalten, die effizient in der Reproduzierbarkeit eines Punkt- und Vollflächendrucks ist, durch ein Verfahren, bei dem eine Oberfläche einer Gummischicht zu einer feinen unebenen Oberfläche gemacht wird, flüssiges Elastomer und Harz durch Drucken auf eine Gummischicht übertragen werden, oder andernfalls die Oberfläche der Gummischicht zu einer feinen unebenen Oberfläche gemacht wird, indem eine Walze durch Druck an der Gummischicht befestigt wird, und schließlich überbrückt wird.

Die US 2008/057188 A1 beschreibt ein Verfahren zur Herstellung eines Drucktuches mit einer texturierten Druckoberfläche, bei dem eine Polyurethan-Druckoberflächenschicht in einem einzigen Durchgang in 100%iger Feststoffform auf ein Substrat aufgebracht wird. Die Oberfläche der Polyurethanschicht ist mit einer Vielzahl von Vertiefungen oder Reservoiren versehen, die im Wesentlichen gleichmäßig groß sind, um eine verbesserte Oberfläche zur Aufnahme und Übertragung von Druckfarbe zu schaffen.

Eine Aufgabe der vorliegenden Erfindung ist es, ein Farbübertragungsmedium, insbesondere ein Drucktuch, insbesondere ein Drucktuch für den Offset-Druck, ganz besonders ein Drucktuch für den Trockenoffsetdruck, der eingangs beschriebenen Art bereit zu stellen, so dass die zuvor genannten Nachteile überwunden werden können. Insbesondere sollen die Einschränkungen der Oberflächengestaltung der Druckseite der Deckschicht, welche aus dem Schleifen dieser Seite resultieren können, reduziert oder sogar vollständig vermieden werden. Zumindest soll ein alternatives Farbübertragungsmedium geschaffen werden.

Die Aufgabe wird erfindungsgemäß durch ein Verfahren zum Herstellen eines Farbübertragungsmediums mit den Merkmalen gemäß Patentanspruch 1 gelöst. Vorteilhafte Weiterbildungen sind in den Unteransprüchen beschrieben.

Somit betrifft die vorliegende Erfindung ein Verfahren zum Herstellen eines Farbübertragungsmediums, insbesondere eines Drucktuchs, insbesondere eines Drucktuchs für den Offset-Druck, ganz besonders eines Drucktuchs für den Trockenoffsetdruck, wobei das Farbübertragungsmedium eine Deckschicht mit einer Druckseite aufweist, wobei die Deckschicht ausgebildet ist, mittels der Druckseite eine Farbe zu übertragen, und wobei das Farbübertragungsmedium eine Kontaktschicht mit einer Kontaktseite aufweist, wobei die Kontaktschicht ausgebildet ist, auf einer Oberfläche eines flächigen Körpers angeordnet zu werden, wobei die Kontaktseite der Kontaktschicht der Druckseite der Deckschicht abgewandt angeordnet ist, wobei die Deckschicht und bzw. oder die Kontaktschicht wenigstens ein elastomeres Material, insbesondere wenigstens einen Kautschuk, aufweist, vorzugsweise hieraus besteht.

Das erfindungsgemäße Verfahren weist wenigstens die Schritte auf:
- Schleifen der Kontaktseite der Kontaktschicht und
- Prägen der Druckseite der Deckschicht zumindest abschnittsweise mittels einer Prägefolie und bzw. oder einem Prägepapier.

Auf diese Art und Weise kann das bisher bekannte Schleifen des Farbübertragungsmediums, welches dem Einstellen einer vorbestimmten Dicke des Farbübertragungsmediums mit möglichst geringer Toleranz dient, von der Druckseite auf die gegenüberliegende Kontaktseite verlagert werden. Da die Kontaktseite der Kontaktschicht dem Herstellen eines Kontakts mit einem flächigen Körper wie z.B. einer Druckzylinder oder dergleichen dient, können Schleifstrukturen und dergleichen auf der Oberfläche der Kontaktseite der Kontaktschicht in Kauf genommen werden, da hierdurch weder eine Beeinträchtigung der Kontaktwirkung noch eine Beeinflussung des Druckergebnisses bewirkt werden kann. Die Druckseite kann somit frei von den bisher bekannten Schleifstrukturen bleiben, was entsprechende Vorteile bieten kann, wie weiter unten noch näher beschrieben werden wird.

Dies kann es auch ermöglichen, die Druckseite der Deckschicht je nach den anwendungsspezifischen erforderlichen Eigenschaften wie z.B. Klebrigkeit, Rauigkeit, Farbannahme-Verhalten, Farbabgabe-Verhalten, Release-Verhalten und dergleichen an das zu bedruckende Medium anzupassen. Diese Möglichkeit kann bisher durch das Schleifen der Druckseite der Deckschicht eingeschränkt oder gar nicht umsetzbar sein.

Der Kontakt der Kontaktseite der Kontaktschicht zu einem flächigen Körper wie z.B. zu einem Druckzylinder kann vorzugsweise stoffschlüssig erfolgen. Dies kann einen sicheren Halt des Farbübertragungsmedium auf dem flächigen Körper über die Kontaktseite der Kontaktschicht ermöglichen. Vorzugsweise kann hierzu auf die Kontaktseite der Kontaktschicht eine Klebeschicht aufgebracht werden, um einen Kontakt der Kontaktseite der Kontaktschicht zu einem flächigen Körper wie z.B. zu einem Druckzylinder mittels Klebung möglichst einfach, reproduzierbar und bzw. oder kostengünstig zu erreichen.

Die vorliegende Erfindung kann dabei auf jegliche Farbübertragungsmedien angewendet werden, welche in Druckprozessen verwendet werden können. Insbesondere kann die vorliegende Erfindung auf Farbübertragungsmedien des Offset-Drucks, des Flexo-Drucks und des Digitaldrucks angewendet werden, um die vorteilhaften Eigenschafen dort zu nutzen.

Gemäß einem Aspekt der vorliegenden Erfindung ist die Druckseite der Deckschicht ungeschliffen ausgebildet. Hierdurch können Schleifstrukturen auf der Druckseite der Deckschicht sicher vermieden werden, so dass dessen Auswirkungen auf das Druckergebnis unterbleiben können. Auch können andere Möglichkeiten zur Oberflächengestaltung hierdurch geschaffen werden, wie weiter unten noch beschrieben werden wird.

Gemäß einem weiteren Aspekt der vorliegenden Erfindung weist das Farbübertragungsmedium zumindest abschnittsweise eine vorbestimmte Dicke auf, welche durch Schleifen der Kontaktseite der Kontaktschicht eingestellt wurde. Somit kann die vorbestimmte Dicke des Farbübertragungsmediums wie bisher bekannt durch Schleifen erreicht werden. Gleichzeitig können die Nachteile, welche aus einem Schleifen der Druckseite der Deckschicht resultieren können, vermieden werden, wie bereits zuvor beschrieben.

Erfindungsgemäß ist die Druckseite der Deckschicht zumindest abschnittsweise mittels einer Prägefolie und bzw. oder mittels einem Prägepapier geprägt. Mit anderen Worten weist die Druckseite der Deckschicht eine mit einer Prägefolie oder mit einem Prägepapier geprägte Oberfläche auf. Dies kann es ermöglichen, eine Farbannahme und bzw. oder eine Farbabgabe zu verbessern. Dies wird bisher durch ein Schleifen der Druckseite der Deckschicht verhindert, da eine geprägte Oberfläche der Druckseite der Deckschicht durch das anschließende Schleifen zerstört werden würde. Somit können durch die Verlagerung der geschliffenen Oberfläche von der Druckseite der Deckschicht auf die Kontaktseite der Kontaktschicht neue Gestaltungsmöglichkeiten für die Druckseite der Deckschicht und damit für den Druckvorgang geschaffen werden, um diesen zu verbessern.

Gemäß einem weiteren Aspekt der vorliegenden Erfindung weist das Farbübertragungsmedium wenigstens eine Festigkeitsträgerschicht auf, welche zumindest abschnittsweise zwischen der Deckschicht und der Kontaktschicht angeordnet ist. Dies kann die Übertragung von Kräften und insbesondere von Zugkräften insbesondere in die Drehrichtung des Farbübertragungsmediums im Druckprozess ermöglichen und damit die Stabilität und die Langlebigkeit des Farbübertragungsmediums fördern. Als Festigungsträger können vorzugsweise textile Flächengebilde wie z.B. Gewebe verwendet werden, welche die Umsetzung der zuvor beschriebenen Eigenschaften ermöglichen und gleichzeitig kostengünstig, einfach zu verarbeiten und bzw. oder leicht im Gewicht sein können.

Gemäß einem weiteren Aspekt der vorliegenden Erfindung weist die Festigkeitsträgerschicht wenigstens ein elastomeres Material, insbesondere wenigstens einen Kautschuk, auf, vorzugsweise besteht hieraus. Auf diese Art und Weise können die entsprechenden Materialeigenschaften zur Umsetzung eines derartigen Farbübertragungsmediums genutzt werden.

Ein Ausführungsbeispiel und weitere Vorteile der Erfindung werden nachstehend im Zusammenhang mit den folgenden Figuren erläutert. Darin zeigt:
- Fig. 1: eine schematische Schnittdarstellung eines erfindungsgemäßen Farbübertragungsmediums, und
- Fig. 2: eine perspektivische schematische Darstellung eines erfindungsgemäßen Farbübertragungsmediums.

Die Beschreibung der o.g. Figuren erfolgt in zylindrischen Koordinaten mit einer Längsachse X, einer zur Längsrichtung X senkrecht ausgerichteten radialen Richtung R sowie einer zur radialen Richtung R senkrecht ausgerichteten Umfangsrichtung U.

Fig. 1 zeigt eine schematische Schnittdarstellung eines erfindungsgemäßen Farbübertragungsmediums 1. Fig. 2 zeigt eine perspektivische schematische Darstellung eines erfindungsgemäßen Farbübertragungsmediums 1. Das Farbübertragungsmedium 1 ist in diesem Ausführungsbeispiel als Drucktuch 1 oder auch als Gummituch 1 für den Trockenoffsetdruck ausgebildet.

Das Drucktuch 1 weist in der radialen Richtung R von außen nach innen eine Deckschicht 10 als Funktionsschicht 10 mit einer Druckseite 10a auf, welche nach radial außen gerichtet ist. Die Druckseite 10a dient der Aufnahme von Farbe, um diese auf einen Bedruckstoff zu übertragen. Auf der der Druckseite 10a abgewandten Seite der Druckschicht 10 schließt sich eine Festigkeitsträger 11 an, welche mittels eines eingebetteten Gewebes Zugkräfte insbesondere in der Umfangsrichtung U übertragen kann. Weiter radial nach innen schließt sich nun eine Kontaktschicht 12 mit einer Kontaktseite 12a an, wobei die Kontaktseite 12a der Kontaktschicht 12 der Druckseite 10a der Deckschicht 10 abgewandt ist. Die Deckschicht 10 und die Kontaktschicht 12 bestehen aus einem Elastomermaterial. Die Festigkeitsträgerschicht 11 weist ein Elastomermaterial auf, in welches das Gewebe eingebettet ist.

Erfindungsgemäß wird es unterlassen, wie bisher bekannt die Druckseite 10a der Deckschicht 10 abzuschleifen, um hierdurch das Drucktuch 1 mit möglichst geringer Toleranz auf eine vorbestimmte Dicke in der radialen Richtung R zu bringen. Vielmehr wird erfindungsgemäß stattdessen die Kontaktseite 12a der Kontaktschicht 12 abgeschliffen, um dasselbe Ergebnis zu erreichen, jedoch die Druckseite 10a der Deckschicht 10 ungeschliffen zu lassen. Dies kann Schleifstrukturen auf der Druckseite 10a der Deckschicht 10 vermeiden, welche sich negativ auf das Druckergebnis auswirken können.

Ferner kann die Druckseite 10a der Deckschicht 10 zumindest abschnittsweise mittels einer Prägefolie und bzw. oder mittels einem Prägepapier geprägt werden, um die Farbübertragung auf die Druckseite 10a der Deckschicht 10 zu verbessern.

### Bezugszeichenliste (Teil der Beschreibung)

- R: radiale Richtung
- U: Umfangsrichtung
- X: Längsachse

- 1: Farbübertragungsmedium; Drucktuch; Gummituch
- 10: Deckschicht; Funktionsschicht
- 10a: Druckseite
- 11: Festigkeitsträgerschicht
- 12: Kontaktschicht
- 12a: Kontaktseite

## Patentansprüche

1. Verfahren zum Herstellen eines Farbübertragungsmediums (1), insbesondere eines Drucktuchs (1), insbesondere eines Drucktuchs (1) für den Offset-Druck, ganz besonders eines Drucktuchs (1) für den Trockenoffsetdruck,
wobei das Farbübertragungsmedium (1) eine Deckschicht (10) mit einer Druckseite (10a) aufweist,
wobei die Deckschicht (10) ausgebildet ist, mittels der Druckseite (10a) eine Farbe zu übertragen, und
wobei das Farbübertragungsmedium (1) eine Kontaktschicht (12) mit einer Kontaktseite (12a) aufweist,
wobei die Kontaktschicht (12) ausgebildet ist, auf einer Oberfläche eines flächigen Körpers angeordnet zu werden,
wobei die Kontaktseite (12a) der Kontaktschicht (12) der Druckseite (10a) der Deckschicht (10) abgewandt angeordnet ist,
wobei die Deckschicht (10) und die Kontaktschicht (12) wenigstens ein elastomeres Material, insbesondere wenigstens einen Kautschuk, aufweisen, vorzugsweise hieraus bestehen,
wobei das Verfahren wenigstens die Schritte aufweist:
• Schleifen der Kontaktseite (12a) der Kontaktschicht (12) und
• Prägen der Druckseite (10a) der Deckschicht (10) zumindest abschnittsweise mittels einer Prägefolie und/oder einem Prägepapier.

2. Verfahren nach Anspruch 1, **dadurch gekennzeichnet, dass**
die Druckseite (10a) der Deckschicht (10) ungeschliffen ausgebildet ist.

3. Verfahren nach Anspruch 1 oder 2, **dadurch gekennzeichnet, dass**
das Farbübertragungsmedium (1) zumindest abschnittsweise eine vorbestimmte Dicke aufweist, welche durch das Schleifen der Kontaktseite (12a) der Kontaktschicht (12) eingestellt wurde.

4. Verfahren nach einem der vorangehenden Ansprüche, **gekennzeichnet durch** wenigstens eine Festigkeitsträgerschicht (11), welche zumindest abschnittsweise zwischen der Deckschicht (10) und der Kontaktschicht (12) angeordnet ist.

5. Verfahren nach einem der vorangehenden Ansprüche, **dadurch gekennzeichnet, dass**
die Festigkeitsträgerschicht (11) wenigstens ein elastomeres Material, insbesondere wenigstens einen Kautschuk, aufweist, vorzugsweise hieraus besteht.

## Claims

1. Method for producing an ink transfer medium (1), in particular a printing blanket (1), in particular a printing blanket (1) for offset printing, very particularly a printing blanket (1) for dry offset printing,
wherein the ink transfer medium (1) has a covering layer (10) with a printing side (10a),
wherein the covering layer (10) is designed to transfer an ink by means of the printing side (10a), and
wherein the ink transfer medium (1) has a contact layer (12) with a contact side (12a),
wherein the contact layer (12) is configured to be arranged on a surface of a flat body,
wherein the contact side (12a) of the contact layer (12) is arranged so as to face away from the printing side (10a) of the covering layer (10),
wherein the covering layer (10) and the contact layer (12) comprise, preferably consist of, at least one elastomeric material, in particular at least one rubber, wherein the method comprises at least the steps:
• grinding the contact side (12a) of the contact layer (12), and
• embossing the printing side (10a) of the covering layer (10) at least in sections by means of an embossing foil and/or an embossing paper.

2. Method according to Claim 1, **characterized in that**
the printing side (10a) of the covering layer (10) is of unground form.

3. Method according to Claim 1 or 2, **characterized in that**
the ink transfer medium (1) has, at least in sections, a predetermined thickness which was set by grinding the contact side (12a) of the contact layer (12).

4. Method according to one of the preceding claims, **characterized by** at least one reinforcement material layer (11) which is arranged at least in sections between the covering layer (10) and the contact layer (12).

5. Method according to one of the preceding claims, **characterized in that** the reinforcement material layer (11) comprises, preferably consists of, at least one elastomeric material, in particular at least one rubber.

## Revendications

1. Procédé de fabrication d'un support de transfert d'encre (1), en particulier d'un blanchet (1), en particulier d'un blanchet (1) pour l'impression offset, tout particulièrement d'un blanchet (1) pour l'impression offset à sec,
le support de transfert d'encre (1) comportant une couche de recouvrement (10) avec un côté d'impression (10a),
la couche de recouvrement (10) étant réalisée pour transférer une encre au moyen du côté d'impression (10a), et
le support de transfert d'encre (1) comportant une couche de contact (12) avec un côté de contact (12a),
la couche de contact (12) étant réalisée pour être disposée sur une surface d'un corps plat,
le côté de contact (12a) de la couche de contact (12) étant disposé à l'opposé du côté d'impression (10a) de la couche de recouvrement (10),
la couche de recouvrement (10) et la couche de contact (12) comportant au moins un matériau élastomère, en particulier au moins un caoutchouc, de préférence en sont constituées,
le procédé comprenant au moins les étapes :
• de polissage du côté de contact (12a) de la couche de contact (12) et
• d'estampage du côté d'impression (10a) de la couche de recouvrement (10) au moins par endroits au moyen d'un film d'estampage et/ou d'un papier d'estampage.

2. Procédé selon la revendication 1, **caractérisé en ce que** le côté d'impression (10a) de la couche de recouvrement (10) est réalisé de manière non polie.

3. Procédé selon la revendication 1 ou 2, **caractérisé en ce que** le support de transfert d'encre (1) présente au moins par endroits une épaisseur prédéfinie, laquelle a été réglée par le polissage du côté de contact (12a) de la couche de contact (12).

4. Procédé selon l'une des revendications précédentes, **caractérisé par** au moins une couche de support de renforcement (11), laquelle est disposée au moins par endroits entre la couche de recouvrement (10) et la couche de contact (12).

5. Procédé selon l'une des revendications précédentes, **caractérisé en ce que** la couche de support de renforcement (11) comporte au moins un matériau élastomère, en particulier au moins un caoutchouc, de préférence en est constituée.
